# FASCICULE DE BREVET EUROPEEN

(11) **EP 0 766 055 B1**
(45) Date de publication et mention de la délivrance du brevet: **18.04.2001**
(21) Numéro de dépôt: 96402014.3
(22) Date de dépôt: 24.09.1996
(51) Int. Cl.: F25J 3/04

(54) **Procédé et installation de production d'un gaz sous pression par distillation cryogénique**
Verfahren und Vorrichtung zur Herstellung von Druckgas durch kryogene Destillation
Process and apparatus for the production of pressurized gas by cryogenic distillation

(30) Priorité: 29.09.1995 FR 9511474
(43) Date de publication de la demande: 02.04.1997
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: De l'Isle, Mike, 75012 Paris (FR); Koeberlé, Yves, 92350 Le Plessis Robinson (FR)
(74) Mandataire: Le Moenner, Gabriel

(56) Documents cités:
- US-A- 2 908 144
- US-A- 5 152 149
- H. Linde, H. Hausen, "Tieftemperaturtechnik", Springer-Verlag, 1985, pages 322 et 323

## Description

La présente invention concerne un procédé et une installation de production de gaz sous pression par distillation cryogénique selon le préambule de la revendication 1, respectivement le préambule de la revendication 9. Un tel procédé et une telle installation sont connus par le document EP-A-0 628 778.

Des procédés de ce genre sont bien connus dans le domaine et existent depuis plusieurs décennies.

Dans le présent mémoire, les pressions dont il est question sont des pressions absolues. De plus, on entend par « condensation » et « vaporisation » soit une condensation ou une vaporisation proprement dite, soit une pseudo-condensation ou une pseudo-vaporisation, selon que les pressions sont subcritiques ou supercritiques.

Le but de l'invention est de permettre de fournir la demande maximale en gaz sous pression avec un appareil dimensionné pour produire seulement une partie du liquide requis pour fournir la demande maximale en gaz.

EP-A-628778 décrit le cas dans lequel un débit d'oxygène liquide d'une colonne et un débit d'oxygène liquide d'une source extérieure sont mélangés pour former un seul débit, pressurisés et vaporisés dans l'échangeur principal d'un appareil de séparation d'air.

Selon l'invention, il est prévu un procédé de production d'un gaz sous pression dans un appareil de séparation cryogénique comprenant les étapes de :
i) refroidir un fluide à séparer dans un échangeur de chaleur et l'envoyer à une colonne de distillation de l'appareil ;
ii) soutirer un débit liquide d'une colonne de l'appareil et le réchauffer dans l'échangeur ;
iii) on rajoute au moins un liquide d'appoint au débit liquide soutiré de l'étape ii) ;
iv) on vaporise dans l'échangeur le mélange ainsi formé par le liquide d'appoint et le débit soutiré par échange thermique indirect ; et
v) on récupère en sortie d'appareil le gaz sous pression,
   caractérisé en ce que l'on envoie un gaz d'appoint provenant d'une source extérieure à l'échangeur, on y refroidit le gaz d'appoint et on le condense au moins partiellement pour former le liquide d'appoint par échange de chaleur avec le mélange qui se vaporise.

De cette manière, un gaz provenant d'une source extérieure sert d'appoint pour suppléer au manque de liquide lorsque l'appareil fonctionne à sa capacité maximale.

Le gaz d'appoint liquéfié peut avoir la même composition que le débit de liquide soutiré.

Le liquide peut être un gaz de l'air. Par exemple, de l'azote liquide peut être soutiré de la tête d'une simple colonne ou d'une colonne basse ou moyenne pression d'une double colonne. De l'argon liquide peut être obtenu en tête d'une colonne argon. Néanmoins, l'invention s'applique également à la séparation d'autres fluides cryogéniques ; le liquide à vaporiser pourrait être du méthane, du monoxyde de carbone ou de l'hydrogène par exemple.

Avant sa vaporisation, le liquide peut être pressurisé soit par pression hydrostatique, soit avec une pompe.

Si le gaz d'appoint se trouve déjà à la pression de vaporisation du liquide soutiré, après sa liquéfaction, il peut être rajouté au liquide soutiré en aval des moyens de pressurisation. Sinon, le gaz d'appoint liquéfié se mélange au liquide en amont de la pompe afin d'y être pressurisé.

De préférence, le gaz d'appoint liquéfié constitue 20 % du débit de liquide vaporisé, permettant ainsi à l'appareil d'être dimensionné à une capacité qui représente 80 % de la demande maximale.

Selon l'invention, il est également prévu une installation de production d'un gaz sous pression par distillation cryogénique selon la revendication 9.

Un exemple de mise en oeuvre de l'invention est illustré à la figure 1 qui représente schématiquement une installation selon l'invention.

Un débit d'air 1 est comprimé dans un compresseur jusqu'à 5,6 x 10⁵ kPa, avant d'être divisé en trois fractions. La première fraction 1A est comprimée par le compresseur 3 jusqu'à 62 x 10⁵ kPa, réfrigérée en 4 et comprimée à 76 x 10⁵ kPa. Après une deuxième étape de réfrigération en 6, la fraction 1A est refroidie dans un échangeur principal 9. Une partie de l'air 11A partiellement refroidie est soutirée à un niveau de température intermédiaire de l'échangeur 9 puis détendue dans une turbine 7, qui entraîne le compresseur 5, jusqu'à la pression d'une colonne moyenne pression 13 d'une double colonne 12. L'air détendu est ensuite envoyé dans cette colonne 13. La partie restante du débit 1A poursuit son refroidissement dans l'échangeur 9, se condense et est détendue dans la vanne 11 à la pression de la colonne 13, avant d'y être envoyée.

La fraction 1B traverse l'échangeur 9 avant d'être introduite en cuve de la colonne 13.

La fraction 1C est comprimée par le compresseur 15 à 8,9 x 10⁵ kPa, partiellement refroidie dans l'échangeur 9 et détendue par la turbine d'insufflation 17 jusqu'à la pression d'une colonne basse pression 14. La fraction détendue 1C est envoyée à la colonne 14, éventuellement après une étape de sous-refroidissement. La turbine d'insufflation 17 entraîne le compresseur 15.

La double colonne 12 comprenant la colonne basse pression 14 et la colonne moyenne pression 13 est dimensionnée pour produire un débit moyen de liquide qui se vaporise dans l'échangeur 9 pour former un gaz sous pression. En l'occurrence, le liquide est l'oxygène soutiré en cuve de la colonne 14 par la conduite 31 à une pression d'environ 1,5 x 10⁵ kPa. Le liquide est pressurisé jusqu'à 76 x 10⁵ kPa par une pompe 25 avant de se vaporiser dans l'échangeur 9 pour former l'oxygène sous pression.

Un appoint d'oxygène gazeux provient d'un réseau 19 à 30 x 10⁵ kPa. Le gaz d'appoint de la conduite 20 se refroidit dans l'échangeur 9, se détend à travers la vanne 21 et est séparé en deux phases dans le séparateur 23. La partie gazeuse de l'oxygène est envoyée au moins en partie à la colonne basse pression 14. La partie liquide est envoyée à la conduite 31 quand la demande en oxygène passe au-dessus de la capacité maximale de la double colonne 12, qui représente 80 % de la demande maximale. Ainsi, le liquide provenant du réseau est vaporisé pour fournir jusqu'à 20 % de la demande maximale. Ce pourcentage est limité par la capacité de liquéfaction de l'oxygène du réseau acceptable par l'échangeur 9.

De cette manière, avec un appareil sous-dimensionné, on peut néanmoins fournir toute la demande en oxygène gazeux sous pression, pour un coût énergétique moindre.

## Revendications

1. Procédé de production d'un gaz sous pression dans un appareil de séparation cryogénique comprenant les étapes de :
i) refroidir un fluide à séparer dans un échangeur de chaleur (9) et l'envoyer à une colonne de distillation (12) de l'appareil ;
ii) soutirer un débit liquide d'une colonne (14) de l'appareil et le réchauffer dans l'échangeur (9) ;
iii) on rajoute au moins un liquide d'appoint au débit liquide soutiré de l'étape ii) ;
iv) on réchauffe et on vaporise dans l'échangeur (9) le mélange ainsi formé par le liquide d'appoint et le débit soutiré par échange thermique indirect ; et
v) on récupère en sortie d'appareil le gaz sous pression,
caractérisé en ce que l'on envoie un gaz d'appoint provenant d'une source extérieure (19) à l'échangeur, on y refroidit le gaz d'appoint et on le condense au moins partiellement, par échange de chaleur avec le mélange qui se vaporise, pour former le liquide d'appoint.

2. Procédé selon la revendication 1 dans lequel le liquide d'appoint et le débit soutiré ont substantiellement la même composition.

3. Procédé selon l'une des revendications 1 ou 2, dans lequel le liquide soutiré est un liquide enrichi en oxygène, en azote, argon ou en méthane.

4. Procédé selon l'une des revendications précédentes dans lequel la plupart du gaz sous pression provient de la colonne de distillation (14).

5. Procédé selon la revendication 4 dans lequel au moins 80 % du gaz sous pression provient de la colonne de distillation.

6. Procédé selon l'une des revendications 1 à 5 dans lequel on rajoute le liquide d'appoint au débit soutiré en amont ou en aval d'un moyen de pressurisation (25).

7. Procédé selon l'une des revendications précédentes dans lequel le fluide à séparer se condense au moins partiellement dans l'échangeur (9) où se vaporise le liquide soutiré de l'étape (ii).

8. Procédé selon l'une des revendications précédentes dans lequel on ne produit aucun produit final sous forme liquide.

9. Installation de production d'un gaz sous pression par distillation cryogénique comprenant au moins une colonne de distillation (13, 14), un échangeur de chaleur (9), des moyens (1A, 1B, 1C) pour envoyer un fluide à séparer par distillation à une colonne de distillation (13, 14), des moyens (31) pour soutirer un liquide d'une colonne de distillation (14), des moyens pour envoyer le liquide soutiré à l'échangeur de chaleur (9) pour réchauffer le liquide, des moyens (27) pour rajouter un liquide d'appoint au liquide soutiré en amont de l'échangeur et des moyens pour envoyer le mélange ainsi formé à l'échangeur (9) afin de former le gaz sous pression par vaporisation du liquide,
caractérisée en ce qu'elle comprend des moyens (20) pour envoyer un gaz d'appoint provenant d'une source extérieure à l'échangeur (9) afin de refroidir le gaz d'appoint et des moyens (21, 23) pour liquéfier le gaz d'appoint refroidi au moins partiellement, par échange de chaleur avec le mélange qui se vaporise, pour former le liquide d'appoint.

10. Installation selon la revendication 9, dans laquelle le liquide soutiré est un liquide enrichi en oxygène, en azote ou en argon.

11. Installation selon la revendication 9 ou 10, dans laquelle les moyens pour soutirer un liquide sont reliés à la colonne basse pression (14) d'une double colonne de distillation d'air (12).

12. Installation selon l'une des revendications 9 à 11 dans laquelle les moyens pour envoyer le liquide soutiré à l'échangeur sont reliés à un moyen de pressurisation (25) en amont de l'échangeur.

13. Installation selon la revendication 12, dans laquelle les moyens pour rajouter du gaz d'appoint liquéfié au liquide soutiré sont reliés aux moyens pour envoyer le liquide soutiré à l'échangeur en aval ou en amont des moyens de pressurisation (25).

14. Installation selon l'une des revendications 9 à 13, dans laquelle les moyens (1A, 1B, 1C) pour envoyer le fluide à séparer à une colonne traversent au moins partiellement l'échangeur (9).

## Patentansprüche

1. Verfahren zur Herstellung eines Druckgases in einer Vorrichtung zur Tieftemperaturzerlegung, bei dem man:
i) ein zu zerlegendes Fluid in einem Wärmetauscher (9) abkühlt und einer Destillationssäule (12) der Vorrichtung zuführt;
ii) aus der Säule (12) der Vorrichtung einen flüssigen Strom abzieht und in dem Wärmetauscher (9) wieder erwärmt;
iii) dem in Schritt ii) abgezogenen flüssigen Strom eine Zusatzflüssigkeit zusetzt;
iv) die so aus der Zusatzflüssigkeit und dem abgezogenen Strom gebildete Mischung in dem Wärmetauscher (9) durch indirekten Wärmeaustausch erwärmt und verdampft und
v) am Ausgang der Vorrichtung ein Druckgas gewinnt,
dadurch gekennzeichnet, daß man dem Wärmetauscher ein aus einer externen Quelle (19) stammendes Zusatzgas zuführt, das Zusatzgas im Wärmetauscher abkühlt und durch Wärmeaustausch mit der verdampfenden Mischung zumindest teilweise kondensiert, wobei man die Zusatzflüssigkeit erhält.

2. Verfahren nach Anspruch 1, bei dem die Zusatzflüssigkeit und der abgezogene Strom im wesentlichen die gleiche Zusammensetzung aufweisen.

3. Verfahren nach Anspruch 1 oder 2, bei dem es sich bei der abgezogenen Flüssigkeit um eine mit Sauerstoff, Stickstoff, Argon oder Methan angereicherte Flüssigkeit handelt.

4. Verfahren nach einem der vorhergehenden Ansprüche, bei dem der größte Teil des Druckgases aus der Destillationssäule (14) kommt.

5. Verfahren nach Anspruch 4, bei dem mindestens 80% des Druckgases aus der Destillationssäule kommen.

6. Verfahren nach einem der Ansprüche 1 bis 5, bei dem man dem abgezogenen Strom die Zusatzflüssigkeit vor oder hinter einer Druckbeaufschlagungseinrichtung (25) zuführt.

7. Verfahren nach einem der vorhergehenden Ansprüche, bei dem das zu zerlegende Fluid zumindest teilweise im Wärmetauscher (9) kondensiert, in welchem die in Schritt ii) abgezogene Flüssigkeit verdampft.

8. Verfahren nach einem der vorhergehenden Ansprüche, bei dem kein Endprodukt in flüssiger Form anfällt.

9. Anlage zur Herstellung eines Druckgases durch Tieftemperaturdestillation mit mindestens einer Destillationssäule (13, 14), einem Wärmetauscher (9), Einrichtungen (1A, 1B, 1C) zum Zuführen eines destillativ zu zerlegenden Fluids zur Destillationssäule (13, 14), Einrichtungen (31) zum Abziehen einer Flüssigkeit aus der Destillationssäule (14), Einrichtungen zum Zuführen der abgezogenen Flüssigkeit zum Wärmetauscher (9) zwecks Wiedererwärmen der Flüssigkeit, Einrichtungen (27) zum Zusetzen einer Zusatzflüssigkeit zur abgezogenen Flüssigkeit vor dem Wärmetauscher und Einrichtungen zum Zuführen der so gebildeten Mischung zum Wärmetauscher (9) zwecks Bildung von Druckgas durch Verdampfung der Flüssigkeit,
dadurch gekennzeichnet, daß sie Einrichtungen (20) zum Zuführen eines aus einer externen Quelle stammenden Zusatzgases zum Wärmetauscher (9) zum Abkühlen des Zusatzgases und Einrichtungen (21, 23) zum zumindest teilweisen Verflüssigen des gekühlten Zusatzgases durch Wärmeaustausch mit der verdampfenden Mischung unter Bildung der Zusatzflüssigkeit enthält.

10. Anlage nach Anspruch 9, bei der es sich bei der abgezogenen Flüssigkeit um eine mit Sauerstoff, Stickstoff oder Argon angereicherte Flüssigkeit handelt.

11. Anlage nach Anspruch 9 oder 10, bei der die Einrichtungen zum Abziehen einer Flüssigkeit mit einer Niederdrucksäule (14) einer Luftdestillationsdoppelsäule (12) verbunden ist.

12. Anlage nach einem der Ansprüche 9 bis 11, bei der die Einrichtungen zum Zuführen der abgezogenen Flüssigkeit zum Wärmetauscher vor dem Wärmetauscher mit einer Druckbeaufschlagungseinrichtung (25) verbunden sind.

13. Anlage nach Anspruch 12, bei der die Einrichtungen zum Zusetzen des verflüssigten Zusatzgases zur abgezogenen Flüssigkeit vor oder hinter der Druckbeaufschlagungseinrichtung (25) mit Einrichtungen zum Zuführen der abgezogenen Flüssigkeit zum Wärmetauscher verbunden sind.

14. Anlage nach einem der Ansprüche 9 bis 13, bei der die Einrichtungen (1A, 1B, 1C) zum Zuführen des zu zerlegenden Fluids zu einer Säule zumindest teilweise den Wärmetauscher (9) durchqueren.

## Claims

1. Process for producing a gas under pressure in a cryogenic separation apparatus, comprising the steps of:
i) cooling a fluid to be separated in a heat exchanger (9) and sending it to a distillation column (12) of the apparatus;
ii) withdrawing a liquid stream from the column (12) of the apparatus and warming it in the exchanger (9) ;
iii) at least one make-up liquid is added to the liquid stream withdrawn in step ii) ;
iv) the mixture thus formed by the make-up liquid and the withdrawn stream is warmed and vaporized by indirect heat exchange; and
v) the gas under pressure is recovered at the outlet of the apparatus,
characterized in that a make-up gas coming from an external source (19) is sent to the exchanger, the make-up gas is cooled therein and is at least partially condensed by heat exchange with the mixture, which vaporizes, in order to form the make-up liquid.

2. Process according to Claim 1, in which the make-up liquid and the withdrawn stream have substantially the same composition.

3. Process according to either of Claims 1 and 2, in which the withdrawn liquid is a liquid enriched in oxygen, in nitrogen, in argon or in methane.

4. Process according to one of the preceding claims, in which most of the gas under pressure comes from the distillation column (14).

5. Process according to Claim 4, in which at least 80% of the gas under pressure comes from the distillation column.

6. Process according to one of Claims 1 to 5, in which the make-up liquid is added to the withdrawn stream upstream or downstream of a pressurization means (25).

7. Process according to one of the preceding claims, in which the fluid to be separated condenses, at least partially, in the exchanger (9) where the liquid withdrawn in step ii) vaporizes.

8. Process according to one of the preceding claims, in which no final product in liquid form is produced.

9. Plant for producing a gas under pressure by cryogenic distillation, comprising at least one distillation column (13, 14), a heat exchanger (9), means (1A, 1B, 1C) for sending a fluid to be separated by distillation to the distillation column (13, 14), means (31) for withdrawing a liquid from the distillation column (14), means for sending the withdrawn liquid to the heat exchanger (9) in order to warm the liquid, means (27) for adding a make-up liquid to the withdrawn liquid upstream of the exchanger and means for sending the mixture thus formed to the exchanger (9) so as to form the gas under pressure by vaporizing the liquid,
characterized in that it comprises means (20) for sending a make-up gas coming from an external source to the exchanger (9) so as to cool the make-up gas and means (21, 23) for at least partially liquefying the cooled make-up gas by heat exchange with the mixture, which vaporizes, in order to form the make-up liquid.

10. Plant according to Claim 9, in which the withdrawn liquid is a liquid enriched in oxygen, in nitrogen or in argon.

11. Plant according to Claim 9 or 10, in which the means for withdrawing a liquid are connected to the low-pressure column (14) of a double air-distillation column (12).

12. Plant according to one of Claims 9 to 11, in which the means for sending the withdrawn liquid to the exchanger are connected to a pressurization means (25) upstream of the exchanger.

13. Plant according to Claim 12, in which the means for adding liquefied make-up gas to the withdrawn liquid are connected to the means for sending the withdrawn liquid to the exchanger downstream or upstream of the pressurization means (25).

14. Plant according to one of Claims 9 to 13, in which the means (1A, 1B, 1C) for sending the liquid to be separated to a column pass, at least partially, through the exchanger (9).
